# EUROPÄISCHE PATENTSCHRIFT

(11) **EP 4 414 293 B1**
(45) Veröffentlichungstag und Bekanntmachung des Hinweises auf die Patenterteilung: **29.10.2025**
(21) Anmeldenummer: 24152814.0
(22) Anmeldetag: 19.01.2024
(51) Int. Cl.: B65D 81/05, B65D 81/127

(54) **HEIZGERÄT MIT EINER VERPACKUNG, VERFAHREN ZUM VERPACKEN EINES HEIZGERÄTES UND KIT ZUM VERPACKEN EINES HEIZGERÄTES**
HEATING DEVICE WITH PACKAGING, METHOD FOR PACKAGING A HEATING DEVICE AND KIT FOR PACKAGING A HEATING DEVICE
APPAREIL DE CHAUFFAGE AVEC UN EMBALLAGE, PROCÉDÉ D'EMBALLAGE D'UN APPAREIL DE CHAUFFAGE ET KIT D'EMBALLAGE D'UN APPAREIL DE CHAUFFAGE

(30) Priorität: 23.01.2023 DE 102023101533
(43) Veröffentlichungstag der Anmeldung: 14.08.2024
(73) Patentinhaber: Vaillant GmbH, 42859 Remscheid NRW (DE)
(72) Erfinder: Bodet, Didier, 44000 Nantes (FR)
(74) Vertreter: Popp, Carsten

(56) Entgegenhaltungen:
- DE-A1- 102005 051 878
- DE-U1- 202009 005 357
- JP-U- S5 160 971
- US-A- 5 307 928

## Beschreibung

Die Erfindung betrifft ein Heizgerät mit einer Verpackung, ein Verfahren zum Verpacken eines Heizgerätes und ein Kit zum Verpacken eines Heizgerätes.

Heizgeräte werden in der Regel vor einer Auslieferung in der Fabrik aufwendig verpackt, um Transportschäden zu vermeiden. Am Installationsort können die Heizgeräte dann beispielweise von einem Handwerker ausgepackt und installiert werden. Nachteilig sind bekannte Verpackungen aufwendig, wodurch ein hoher Zeitaufwand für Packvorgänge notwendig ist und die Entstehung von Verpackungsmüll am Installationsort gefördert wird.

Die DE 10 2005 051 878 A1 zeigt eine Verpackung für ein Elektro-Heizgerät mit einem palettenartigen Unterteil, zwei einschaligen großvolumigen Seitenteilen, eine Deckpappe und einer gewickelten Folie als Umverpackung. Diese Verpackung ist kompliziert aufgebaut und setzt eine Vielzahl von Materialien ein. Zudem wird das Volumen der Verpackung des Heizgerätes durch die großvolumigen Seitenteile gesteigert.

Die DE 20 2009 005 357 U1 beschreibt eine Verpackung einer Wärmepumpe. Es ist ein Unterteil und ein Oberteil vorgesehen, die mit mindestens einer Eckstrebe miteinander verbunden sind. Das Unterteil weist eine Stufe auf, mit der ein Gehäuseteil des Haustechnikgerätes zu einer Montageposition geführt werden kann. Nachteilig werden für diese Verpackung eine Vielzahl von Materialien benötigt.

In der US 5 307 928 A wird eine Verpackung für Haushaltsgeräte wie Herde, Waschmaschinen, Trockner und ähnliches offenbart. Die Verpackung umfasst eine Deckelkappe, ein Bodenteil sowie vier Eckelemente. Zudem werden zwei Gurte um die Verpackung gespannt, um diese zu fixieren. Zudem kann eine Umwickelung mit einer Folie vorgesehen sein. Auch diese Verpackung benötigt eine Vielzahl von Materialien und zudem sind Boden und Deckel nicht zur Aufnahme von Belastungen geeignet.

Hiervon ausgehend ist es Aufgabe der Erfindung, ein Heizgerät und ein Verfahren zum Verpacken eines Heizgerätes vorzuschlagen, die die geschilderten Probleme des Standes der Technik zumindest teilweise überwindet. Insbesondere soll eine Verpackung des Heizgerätes einfach anzubringen und zu entfernen sein und nur ein geringes Volumen aufweisen.

Zudem soll die Erfindung eine sichere Verpackung eines Heizgerätes angeben, die mögliche Transportschäden mit hoher Sicherheit verhindert.

Diese Aufgaben werden gelöst durch die Merkmale der unabhängigen Patentansprüche. Weitere vorteilhafte Ausgestaltungen der hier vorgeschlagenen Lösung sind in den unabhängigen Patentansprüchen angegeben. Es wird darauf hingewiesen, dass die in den abhängigen Patentansprüchen aufgeführten Merkmale in beliebiger, technologisch sinnvoller, Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt ein Heizgerät mit einer Verpackung bei, wobei letztere zumindest folgendes umfasst:
- zwei quaderförmige Packelemente, die an zwei gegenüberliegenden Stirnseiten des Heizgerätes angeordnet sind,
- eine Mehrzahl von Kantenschutzelementen, die an Kanten des Heizgerätes zwischen den quaderförmigen Packelemente angeordnet sind, und
- eine Umschlagsverpackung, die die quaderförmigen Packelemente und die Kantenschutzelemente umschließt und fixiert, wobei die Packelemente, die Kantenschutzelemente und die Umschlagsverpackung aus Karton bestehen.

Das Heizgerät kann ein beliebiges Heizgerät und zur Verbrennung eines Brennstoffes (Erdgas, Wasserstoff, Heizöl, etc.) eingerichtet sein und/ oder eine Wärmepumpe umfassen. Das Heizgerät kann insbesondere eine Quaderform aufweisen. Bezogen auf den Einbauzustand hat das Heizgerät eine vorbestimmte Ober- und Unterseite (bzw. Deckel und Boden), welche hier auch als Stirnseiten bezeichnet werden können. Diese haben eine vorbestimmte Breite und Tiefe. Zwischen den Stirnseiten kann das Heizgerät eine Umfangsfläche aufweisen, die auch mit Front-, Seiten- und/oder Rückseite bezeichnet werden können. Der Abstand der beiden Stirnseiten kann eine Höhe des Heizgerätes definieren. Die Flächen des Heizgerätes, die keine Stirnseiten sind, können als Seitenflächen bezeichnet werden.

Das Heizgerät kann insbesondere ein wandhängendes Heizgerät sein, dass an einer Wand hängend angeordnet werden kann. Häufig sind derartige Heizgeräte in Wohnräumen angeordnet und können zum Beheizen derselben sowie zur Bereitstellung von Warmwasser dienen. Häufig sind derartige Heizgeräte Gas-Brennwert-Heizgeräte.

Ein Packelement kann (idealisiert bzw. etwa) eine Quaderform aufweisen, wobei jeweils eines an den beiden Stirnseiten des Heizgerätes (passend bzw. anliegend) anordenbar bzw. angeordnet ist. Ein Packelement besteht aus Karton. Ein Packelement kann eine Höhe, Breite und Tiefe aufweisen, deren Dimensionen bzw. Ausrichtung der Höhe, Breite und Tiefe des Heizgerätes entsprechen können. Dabei kann die Höhe eines Packelementes derart gewählt sein, dass eine ausreichende Aufnahme von Kompressionskräften ermöglicht bzw. sichergestellt ist, die beispielsweise bei einem Stapeln mehrerer verpackter Heizgeräte aufeinander auftreten können, und ist damit auch von der Größe des Heizgerätes, dem gewählten Material, der Ausgestaltung des Packelementes und/oder der gewünschten Stapelhöhe abhängig. Beispielhaft wird für ein übliches wandhängendes Heizgerät eine Höhe des Packelementes von 2 cm [Zentimeter] bis 15 Zentimeter ausreichend sein. Dabei können vorteilhaft für die untere und die obere Stirnfläche im Wesentlichen identische Packelemente verwendet werden. Bedarfsgerecht können die Packelemente für die obere und untere Stirnfläche auch unterschiedliche Maße oder eine abweichende Form aufweisen. Beispielsweise könnte ein Packelement für eine untere Stirnseite an im Bereich der unteren Stirnseite des Heizgerätes vorhandene Anschlüsse angepasst sein.

Gemäß einer Ausgestaltung kann (mindestens) ein Packelement einen Hohlraum aufweisen, in dem Zubehör des Heizgerätes, wie beispielsweise Anschlusselemente, Bedienungsanleitungen, Zubehör oder Installationsmaterial (insbesondere passgenau) aufgenommen werden können. Beispielsweise kann das Packelement hierzu als aufklappbare (Papp- )Kiste ausgebildet sein.

Ein Packelement kann zumindest teilweise oder sogar vollständig aus Wabenkarton bestehen. Dieses kann sehr gut Kompressionskräfte aufnehmen.

Ein Kantenschutzelement kann ein längliches Gebilde sein, dazu eingerichtet eine, die Stirnseiten verbindende Kante des Heizgerätes zu umschließen. Bevorzugt ist, dass vier Kantenschutzelemente vorgesehen sind, die im Wesentlichen gleichförmig gestaltet sind und jeder der vier Kanten des Heizgerätes zugeordnet oder zuordenbar sind. Das Kantenschutzelement kann eine längliche Leiste sein, z. B. aufgeführt als Winkelschiene, deren Schenkel einen (insbesondere rechten) Winkel umschließen können. Die Schenkel des Kantenschutzelementes können auftretende seitliche Kräfte aufnehmen und hierzu (jeweils) eine Dicke von 1,5 cm [Zentimeter] bis 3 cm und eine Breite von 5 cm bis 10 cm aufweisen. Ein Kantenschutzelement besteht aus Karton, insbesondere aus einem Wabenkarton.

Ein Wabenkarton kann zwei Deckschichten Pappe bzw. Karton umfassen, zwischen denen eine Lage Karton in Wabenform (also einer von Vieleckigen Formen gebildete Struktur) angeordnet ist. Die, die Wabenstruktur bildende Lage Karton (oder Pappe) kann dabei in Normalenrichtung zu den von den Deckschichten gebildeten Ebenen ausgerichtet sein. Erfindungsgemäß sind Pappe bzw. Karton als Materialien kostengünstig und nachhaltig.

Die Länge eines Kantenschutzelementes kann dabei der Länge der zu umschließenden Kante, und damit der Höhe des Heizgerätes im Wesentlichen entsprechen. "Im Wesentlichen" bedeutet hier, dass die Länge des Kantenschutzelementes auch geringfügig größer gewählt sein kann, um die Ausbildung einer Verbindung von Kantenschutzelement und Packelement durch plastische Verformung zu begünstigen.

Gemäß einer anderen Ausgestaltung kann die Länge eines Kantenschutzelementes auch der Höhe des Heizgerätes zuzüglich zumindest eines Teils der summierten Höhe der beiden Packelemente entsprechen. So kann ein Kantenschutzelement eine, von Heizgerät und einem oder bevorzugt beiden Packelementen, gebildete Kante zumindest teilweise umschließen.

In der Regel wird ein Kantenschutzelement einen rechten Winkel (90 Grad) der Kante umschließen können. Es kann jedoch bedarfsgerecht auch einer abweichenden äußeren Form des Heizgerätes angepasst werden.

Eine Umschlagsverpackung bezeichnet ein flächiges Gebilde, dazu eingerichtet die Seitenflächen des Heizgerätes zu umwickeln (umschließen). Dabei kann die Umschlagsverpackung lediglich die Seitenflächen umschließen oder die Seitenflächen und die Stirnseiten. Die Umschlagsverpackung kann hierzu beispielsweise aus Wellpappe bestehen. Wellpappe kann aus zwei Deckschichten Pappe mit einer dazwischen angeordneten, wellenförmig ausgebildeten, Lage Pappe bestehen. Beispielhaft kann die Dicke der Umschlagsverpackung in einem Bereich von 3 mm [Millimeter] bis 7 mm liegen.

Die Umschlagsverpackung kann dabei insbesondere die Form einer Abwicklung der abzudeckenden Flächen sein.

Die Umschlagsverpackung kann aus einem oder mehreren Teilen bestehen, die gegebenenfalls miteinander verbunden werden.

Gemäß einer Ausgestaltung kann ein (separates) Befestigungsmittel vorgesehen sein, das die Umschlagsverpackung fixiert. Bei einer Umschlagsverpackung, die lediglich die Seitenflächen abdeckt, so dass die Packelemente nicht von der Umschlagsverpackung bedeckt sind, kann das Befestigungsmittel Umschlagsverpackung und Packelemente verbinden und damit fixieren.

Das Befestigungsmittel kann insbesondere ein Klebeband sein, wobei auch andere Möglichkeiten eingesetzt werden können, wie z. B. Klammern oder Klebstoff.

Nach einem weiteren Aspekt wird auch ein Verfahren zum Verpacken eines Heizgerätes vorgeschlagen, umfassend zumindest die folgenden Schritte:
a) Anordnen von zwei quaderförmigen, aus Karton bestehenden, Packelementen an zwei gegenüberliegenden Stirnseiten des Heizgerätes,
b) Anordnen von, aus Karton bestehenden, Kantenschutzelementen an, die Stirnseiten verbindenden, Kanten des Heizgerätes, und
c) Anordnen und fixieren einer, aus Karton bestehenden, Umschlagsverpackung, die die Kantenschutzelemente abdeckt sowie Kantenschutzelemente und Packelemente fixiert.

Die Schritte a), b) und c) können bei einem regulären Verfahrensablauf dabei mindestens einmal in der angegebenen Reihenfolge durchgeführt werden. Es ist auch möglich den Schritt b) vor dem Schritt a) oder beide Schritte parallel durchzuführen. Das Verfahren dient einer schnellen und sicheren Verpackung eines Heizgerätes.

Gemäß einem Schritt a) erfolgt ein Anordnen von Packelementen an zwei Stirnseiten des Heizgerätes. Hierbei können die Packelemente an die Stirnseiten einfach angelegt werden oder auch mit einem Befestigungsmittel, beispielsweise einem rückstandsfrei entfernbaren, doppelseitigen Klebeband, gegen Verrutschen gesichert werden.

Gemäß einem Schritt b) erfolgt ein Anordnen von (bevorzugt vier) Kantenschutzelementen an, die (bzw. alle) Stirnseiten verbindenden, Kanten des Heizgerätes. Auch die Kantenschutzelemente können an die zu umschließenden Kanten angelegt werden oder mittels Befestigungsmittel fixiert werden.

Gemäß einer Ausgestaltung können auch die Kantenschutzelemente an den Packelementen fixiert werden, oder umgekehrt, beispielsweise mittels Klebeband, Klebstoff und/ oder Klammern.

Gemäß einem Schritt c) kann ein Anordnen und Fixieren einer Umschlagsverpackung, wobei die bzw. alle Kantenschutzelemente (bzw. auch die zugehörigen oder angrenzenden Seiten des Heizgerätes) abdeckt und zudem die Kantenschutzelemente und Packelemente fixiert werden. Hierzu kann die Umschlagsverpackung um das Heizgerät gefaltet, gewickelt oder dergleichen werden.

Gemäß einer Ausgestaltung können die Umschlagsverpackung und gegebenenfalls die Packelemente mit einem Befestigungsmittel, insbesondere Klebeband fixiert werden.

Nach einem weiteren Aspekt wird ein Kit zum Verpacken eines Heizgerätes vorgeschlagen. Der Kit umfasst zumindest zwei quaderförmige Packelemente, eine Mehrzahl (bzw. vier) Kantenschutzelemente und eine Umschlagsverpackung, wobei
- die quaderförmigen Packelemente eine Breite und Tiefe aufweisen, die im Wesentlichen einer Breite und Tiefe des Heizgerätes jeweils zuzüglich einer Dicke der Kantenschutzelemente entsprechen,
- die Kantenschutzelemente eine Länge aufweisen, die im Wesentlichen der Höhe des Heizgerätes entspricht,
- die Umschlagsverpackung dazu eingerichtet ist, zumindest mehrere oder sogar alle Seitenflächen des Heizgerätes über dessen gesamte Höhe zu überdecken.

Die im Zusammenhang mit dem Verfahren erörterten Details, Merkmale und vorteilhaften Ausgestaltungen können entsprechend auch bei dem hier vorgestellten Heizgerät sowie dem Kit zum Verpacken eines Heizgerätes auftreten und umgekehrt. Insoweit wird auf die dortigen Ausführungen zur näheren Charakterisierung der Merkmale vollumfänglich Bezug genommen.

Hier werden somit ein Heizgerät, ein Verfahren sowie ein Kit zum Verpacken eines Heizgerätes angegeben, welche die mit Bezug auf den Stand der Technik geschilderten Probleme zumindest teilweise lösen. Insbesondere tragen das Heizgerät, das Verfahren und der Kit sowie die Verwendung zumindest dazu bei, einen einfachen und schnellen Verpackungsvorgang eines Heizgerätes zu ermöglichen. Die Verpackung bietet einen guten Schutz bei Transportvorgängen, insbesondere gegenüber auf die Stirnflächen einwirkender Kompressionskräfte.

Zudem werden, die Logistik vereinfachend, gegebenenfalls nur drei unterschiedliche Verpackungselemente, nämlich Packelement, Kantenschutzelement und Umschlagsverpackung benötigt.

Die Erfindung sowie das technische Umfeld werden nachfolgend anhand der beiliegenden Figuren näher erläutert. Es ist darauf hinzuweisen, dass die Erfindung durch die angeführten Ausführungsbeispiele nicht beschränkt werden soll. Insbesondere ist es, soweit nicht explizit anders dargestellt, auch möglich, Teilaspekte der in den Figuren erläuterten Sachverhalte zu extrahieren und mit anderen Bestandteilen und Erkenntnissen aus der vorliegenden Beschreibung zu kombinieren. Insbesondere ist darauf hinzuweisen, dass die Figuren und insbesondere die dargestellten Größenverhältnisse nur schematisch sind. Es zeigen:
Fig. 1i) bis iii): ein hier vorgeschlagenes Heizgerät bei Durchführung des Schrittes a) eines hier vorgeschlagenen Verfahrens,
Fig. 2i) bis iii): ein hier vorgeschlagenes Heizgerät bei Durchführung des Schrittes b) eines hier vorgeschlagenen Verfahrens, und
Fig. 3i) bis iii): ein hier vorgeschlagenes Heizgerät bei Durchführung des Schrittes c) eines hier vorgeschlagenen Verfahrens,

Die Fig. 1 bis 3 zeigen beispielhaft und schematisch ein hier vorgeschlagenes Heizgerät 1, das gemäß einem hier vorgeschlagenen Verfahren mit einer Verpackung 2 versehen wird.

Fig. 1 i) zeigt ein Heizgerät 1 mit einer Breite 7, einer Tiefe 8, einer Höhe 9, Stirnseiten 19 und zwei Packelementen 3. In Fig. 2 ii) sind die Packelemente 3 an den Stirnseiten 19 des Heizgerätes 1 angeordnet und somit ein Schritt a) eines hier vorgeschlagenen Verfahrens durchgeführt. Ein Packelement 3 hat eine Breite 10, eine Tiefe 11 und eine Höhe 12.

Fig. 1 iii) zeigt eine Seitenansicht des in Fig. 1 ii) gezeigten Zustandes.

Fig. 2 i) zeigt das Heizgerät 1 und vier Kantenschutzelemente 4. Ein Kantenschutzelement 4 kann eine Länge 18 aufweisen, die der Höhe 9 des Heizgerätes 1 im Wesentlichen entsprechen kann. Fig. 2 ii) zeigt das Heizgerät 1 mit an die, die Stirnseiten 19 des Heizgerätes 1 verbindenden Kanten angeordneten vier Kantenschutzelementen 4.

Fig. 2 iii) zeigt eine Draufsicht auf eine Stirnseite 19 des Heizgerätes 1 mit vier Kantenschutzelementen 4. Diese umfassen jeweils zwei Schenkel 17, die einen rechten Winkel bilden können, und eine Breite 13 und eine Dicke 14 aufweisen können.

Fig. 3 i) zeigt das Heizgerät 1 mit vier Kantenschutzelementen 4 und zwei Packelementen 3, die auf einer Umschlagsverpackung 5 angeordnet sind. Die Umschlagsverpackung 5 kann eine Breite 16 und eine Höhe 15 aufweisen. Die Höhe 15 kann dabei der Summe der Höhe 9 des Heizgerätes 1 und der (summierten) Höhe 12 beiden Packelemente 3 entsprechen.

In Fig. 3 ii) ist die Umschlagsverpackung 5 um die Kantenschutzelemente 4 gelegt, so dass das Heizgerät 1 vollständig von der Verpackung 2 umschlossen ist. Die Verpackung 2 umfasst hierbei die zwei Packelemente 3, vier Kantenschutzelemente 4 und eine Umschlagsverpackung 5.

Wie in Fig. 3 ii) gezeigt, kann die Umschlagsverpackung 5 selbst und an den Packelementen 3 durch ein Befestigungsmittel 6 fixiert werden. Vorliegend ist das Befestigungsmittel 6 als Klebeband ausgebildet. Fig. 3 iii) zeigt eine Schnittdarstellung durch das Heizgerät 1 und Verpackung 2 mit Kantenschutzelementen 4 und Umschlagsverpackung 5.

### Bezugszeichenliste

- 1: Heizgerät
- 2: Verpackung
- 3: Packelement
- 4: Kantenschutzelement
- 5: Umschlagsverpackung
- 6: Befestigungsmittel
- 7: Breite Heizgerät
- 8: Tiefe Heizgerät
- 9: Höhe Heizgerät
- 10: Breite Packelement
- 11: Tiefe Packelement
- 12: Höhe Packelement
- 13: Breite Schenkel
- 14: Dicke Schenkel
- 15: Höhe Umschlagsverpackung
- 16: Breite Umschlagsverpackung
- 17: Schenkel
- 18: Länge Kantschutzelement
- 19: Stirnseiten

## Patentansprüche

1. Heizgerät (1) mit einer Verpackung (2), umfassend zwei quaderförmige Packelemente (3), die an zwei gegenüberliegenden Stirnseiten (19) des Heizgerätes (1) angeordnet sind, eine Mehrzahl von Kantenschutzelementen (4), die an Kanten des Heizgerätes (1) zwischen den quaderförmigen Packelementen (3) angeordnet sind, und einer Umschlagsverpackung (5), die die quaderförmigen Packelemente (3) und die Kantenschutzelemente (4) umschließt und fixiert, wobei die Packelemente (3) und die Kantenschutzelemente (4) Karton bestehen, **dadurch gekennzeichnet, dass** die Umschlagsverpackung (5) aus Karton besteht.

2. Heizgerät (1) mit einer Verpackung (2) nach Anspruch 1, wobei mindestens ein Packelement (3) einen Hohlraum aufweist, in dem Zubehör des Heizgerätes (1) enthalten ist.

3. Heizgerät (1) mit einer Verpackung (2) nach Anspruch 2, wobei das Packelement als aufklappbare Pappkiste ausgebildet ist.

4. Heizgerät (1) mit einer Verpackung (2) nach einem der vorangehenden Ansprüche, wobei die Kantenschutzelemente (3) und/ oder die Packelemente (4) aus Wabenkarton bestehen.

5. Heizgerät (1) mit einer Verpackung (2) nach einem der vorangehenden Ansprüche, wobei die Umschlagsverpackung (5) aus Wellkarton besteht.

6. Heizgerät (1) mit einer Verpackung (2) nach einem der vorangehenden Ansprüche, wobei die Umschlagsverpackung (5) lediglich Kanten des Heizgerätes (1) umschließt, die von einem Kantenschutzelement (4) umgeben sind.

7. Heizgerät (1) mit einer Verpackung (2) nach einem der vorangehenden Ansprüche, wobei ein Befestigungsmittel (6) die Umschlagsverpackung (5) und die Packelemente (3) verbindet und fixiert.

8. Heizgerät (1) mit einer Verpackung (2) nach einem der vorangehenden Ansprüche, wobei das Heizgerät (1) ein wandhängendes Heizgerät (1) ist.

9. Heizgerät (1) mit einer Verpackung (2) nach einem der vorangehenden Ansprüche, wobei das Kantenschutzelement (4) eine Winkelschiene ist.

10. Heizgerät (1) mit einer Verpackung (2) nach einem der vorangehenden Ansprüche, wobei die Länge eines Kantenschutzelementes (4) auch der Höhe des Heizgerätes (1) zuzüglich zumindest eines Teils der summierten Höhe der beiden Packelemente (3) entspricht.

11. Heizgerät (1) mit einer Verpackung (2) nach einem der vorangehenden Ansprüche, wobei ein Befestigungsmittel die Umschlagsverpackung (5) und die Packelemente (3) miteinander verbindet.

12. Verfahren zum Verpacken eines Heizgerätes (1) mit einer Verpackung (2) nach einem der vorangehenden Ansprüche, umfassend zumindest die folgenden Schritte:
a) Anordnen von zwei quaderförmigen, aus Karton bestehenden, Packelementen (3) an zwei gegenüberliegenden Stirnseiten (19) des Heizgerätes (1),
b) Anordnen von, aus Karton bestehenden, Kantenschutzelementen (4) an, die Stirnseiten (19) verbindenden, Kanten des Heizgerätes (1),
c) Anordnen und fixieren einer, aus Karton bestehenden, Umschlagsverpackung (5), die die Kantenschutzelemente (4) abdeckt sowie Kantenschutzelemente (4) und Packelemente (3) fixiert.

13. Kit zum Verpacken eines Heizgerätes (1) mit einer Verpackung (2) nach einem der Ansprüche 1 bis 11, umfassend zwei quaderförmige Packelemente (3), eine Mehrzahl von Kantenschutzelementen (4) und eine Umschlagsverpackung (5), wobei
- die quaderförmigen Packelemente (3) eine Breite (10) und Tiefe (11) aufweisen, die im Wesentlichen einer Breite (7) und Tiefe (8) des Heizgerätes (1) jeweils zuzüglich einer Dicke (14) eines Schenkels (17) der Kantenschutzelemente (4) entsprechen,
- die Kantenschutzelemente (4) eine Länge (18) aufweisen, die im Wesentlichen der Höhe (9) des Heizgerätes (1) entspricht,
- die Umschlagsverpackung (5) dazu eingerichtet ist, zumindest mehrere bzw. alle Seitenflächen des Heizgerätes (1) über dessen gesamte Höhe (9) zu überdecken, wobei die Packelemente (3), die Kantenschutzelemente (4) und die Umschlagsverpackung (5) aus Karton bestehen.

## Claims

1. Heating appliance (1) with a packaging (2), comprising two cuboid packing elements (3) arranged on two opposite end faces (19) of the heating appliance (1), a plurality of edge protection elements (4) arranged on edges of the heating appliance (1) between the cuboid packing elements (3), and an outer packaging (5) which encloses and secures the rectangular packaging elements (3) and the edge protection elements (4), wherein the packaging elements (3) and the edge protection elements (4) are made of cardboard, **characterised in that** the outer packaging (5) is made of cardboard.

2. Heating appliance (1) with a packaging (2) according to claim 1, wherein at least one packaging element (3) has a cavity in which accessories of the heating appliance (1) are contained.

3. Heating appliance (1) with packaging (2) according to claim 2, wherein the packing element is designed as a cardboard box that can be opened.

4. Heating appliance (1) with packaging (2) according to one of the preceding claims, wherein the edge protection elements (3) and/or the packaging elements (4) are made of honeycomb cardboard.

5. Heating appliance (1) with packaging (2) according to one of the preceding claims, wherein the outer packaging (5) is made of corrugated cardboard.

6. Heating appliance (1) with packaging (2) according to one of the preceding claims, wherein the outer packaging (5) only encloses edges of the heating appliance (1) which are surrounded by an edge protection element (4).

7. Heating appliance (1) with packaging (2) according to one of the preceding claims, wherein a fastening means (6) connects and fixes the outer packaging (5) and the packaging elements (3).

8. Heating appliance (1) with packaging (2) according to one of the preceding claims, wherein the heating appliance (1) is a wall-mounted heating appliance (1).

9. Heating appliance (1) with packaging (2) according to one of the preceding claims, wherein the edge protection element (4) is an angle bracket.

10. Heating appliance (1) with packaging (2) according to one of the preceding claims, wherein the length of an edge protection element (4) also corresponds to the height of the heating appliance (1) plus at least part of the total height of the two packaging elements (3).

11. Heating appliance (1) with packaging (2) according to one of the preceding claims, wherein a fastening means connects the outer packaging (5) and the packaging elements (3) to one another.

12. Method for packaging a heating appliance (1) with a packaging (2) according to one of the preceding claims, comprising at least the following steps:
a) arranging two cuboid packaging elements ( ) made of cardboard on two opposite end faces (19) of the heating appliance (1),
b) arranging edge protection elements (4) made of cardboard on the edges of the heating appliance (1) connecting the end faces (19),
c) Arranging and fixing a cardboard outer packaging (5) which covers the edge protection elements (4) and fixes the edge protection elements (4) and packaging elements (3).

13. Kit for packaging a heating appliance (1) with packaging (2) according to one of claims 1 to 11, comprising two cuboid packaging elements (3), a plurality of edge protection elements (4) and an outer packaging (5), wherein
- the cuboid packaging elements (3) have a width (10) and depth (11) which essentially correspond to a width (7) and depth (8) of the heating appliance (1), plus a thickness (14) of a leg (17) of the edge protection elements (4),
- the edge protection elements (4) have a length (18) which essentially corresponds to the height (9) of the heating appliance (1),
- the wrapping packaging (5) is designed to cover at least several or all side surfaces of the heating appliance (1) over its entire height (9), wherein the packaging elements (3), the edge protection elements (4) and the wrapping packaging (5) are made of cardboard.

## Revendications

1. Appareil de chauffage (1) avec un emballage (2), comprenant deux éléments d'emballage parallélépipédiques (3) qui sont disposés sur deux côtés frontaux opposés (19) de l'appareil de chauffage (1), une pluralité d'éléments de protection de bords (4) qui sont disposés sur des bords de l'appareil de chauffage (1) entre les éléments d'emballage parallélépipédiques (3),
et un emballage d'enveloppe (5) qui renferme et fixe les éléments d'emballage parallélépipédiques (3) et les éléments de protection de bords (4), dans lequel les éléments d'emballage (3) et les éléments de protection de bords (4) sont en carton, **caractérisé en ce que** l'emballage d'enveloppe (5) est constitué de carton.

2. Appareil de chauffage (1) avec un emballage (2) selon la revendication 1, dans lequel au moins un élément d'emballage (3) présente une cavité dans laquelle des accessoires de l'appareil de chauffage (1) sont contenus.

3. Appareil de chauffage (1) avec un emballage (2) selon la revendication 2, dans lequel l'élément d'emballage est conçu en tant que caisse en carton rabattable.

4. Appareil de chauffage (1) avec un emballage (2) selon l'une quelconque des revendications précédentes, dans lequel les éléments de protection de bords (3) et/ou les éléments d'emballage (4) sont constitués de carton alvéolaire.

5. Appareil de chauffage (1) avec un emballage (2) selon l'une quelconque des revendications précédentes, dans lequel l'emballage d'enveloppe (5) est constitué de carton ondulé.

6. Appareil de chauffage (1) avec un emballage (2) selon l'une quelconque des revendications précédentes, dans lequel l'emballage d'enveloppe (5) renferme seulement des bords de l'appareil de chauffage (1) qui sont entourés d'un élément de protection de bords (4).

7. Appareil de chauffage (1) avec un emballage (2) selon l'une quelconque des revendications précédentes, dans lequel un moyen de fixation (6) connecte et fixe l'emballage d'enveloppe (5) et les éléments d'emballage (3).

8. Appareil de chauffage (1) avec un emballage (2) selon l'une quelconque des revendications précédentes, dans lequel l'appareil de chauffage (1) est un appareil de chauffage mural (1).

9. Appareil de chauffage (1) avec un emballage (2) selon l'une quelconque des revendications précédentes, dans lequel l'élément de protection de bords (4) est un rail angulaire.

10. Appareil de chauffage (1) avec un emballage (2) selon l'une quelconque des revendications précédentes, dans lequel la longueur d'un élément de protection de bords (4) correspond également à la hauteur de l'appareil de chauffage (1) plus au moins une partie de la hauteur additionnée des deux éléments d'emballage (3).

11. Appareil de chauffage (1) avec un emballage (2) selon l'une quelconque des revendications précédentes, dans lequel un moyen de fixation connecte l'emballage d'enveloppe (5) et les éléments d'emballage (3) entre eux.

12. Procédé d'emballage d'un appareil de chauffage (1) avec un emballage (2) selon l'une quelconque des revendications précédentes, comprenant au moins les étapes suivantes :
a) agencement de deux éléments d'emballage (3) parallélépipédiques en carton sur deux côtés frontaux opposés (19) de l'appareil de chauffage (1),
b) agencement d'éléments de protection de bords (4) constitués de carton sur les bords de l'appareil de chauffage (1) connectant les côtés frontaux (19),
c) agencement et fixation d'un emballage d'enveloppe (5) constitué de carton qui recouvre les éléments de protection de bords (4) ainsi que fixe des éléments de protection de bords (4) et des éléments d'emballage (3).

13. Kit d'emballage d'un appareil de chauffage (1) avec un emballage (2) selon l'une quelconque des revendications 1 à 11, comprenant deux éléments d'emballage parallélépipédiques (3), une pluralité d'éléments de protection de bords (4) et un emballage d'enveloppe (5), dans lequel
- les éléments d'emballage parallélépipédiques (3) présentent une largeur (10) et une profondeur (11) qui correspondent sensiblement à une largeur (7) et à une profondeur (8) de l'appareil de chauffage (1), plus respectivement une épaisseur (14) d'une branche (17) des éléments de protection de bords (4),
- les éléments de protection de bords (4) présentent une longueur (18) qui correspond sensiblement à la hauteur (9) de l'appareil de chauffage (1),
- l'emballage d'enveloppe (5) est configuré pour recouvrir au moins plusieurs ou toutes les surfaces latérales de l'appareil de chauffage (1) sur toute sa hauteur (9), dans lequel les éléments d'emballage (3), les éléments de protection de bords (4) et l'emballage d'enveloppe (5) sont constitués de carton.
